# EUROPÄISCHE PATENTSCHRIFT

(11) **EP 0 455 039 B1**
(45) Veröffentlichungstag und Bekanntmachung des Hinweises auf die Patenterteilung: **10.01.1996**
(21) Anmeldenummer: 91106015.0
(22) Anmeldetag: 16.04.1991
(51) Int. Cl.: H01H 3/40, H01H 33/42

(54) **Schwenkantrieb, insbesondere für Schaltgeräte**
Swivel drive, especially for switch gears
Entraînement pivotant, en particulier pour appareils de commutation

(30) Priorität: 02.05.1990 DE 4014150
(43) Veröffentlichungstag der Anmeldung: 06.11.1991
(73) Patentinhaber: Ruhrtal-Elektrizitätsgesellschaft Hartig GmbH & Co., D-45224 Essen (DE)
(72) Erfinder: Szygulla, Heinz, W-4300 Essen 1 (DE); Schmidt, Wilfried, Dipl.-Ing., W-4300 Essen 12 (DE)
(74) Vertreter: Gesthuysen, Hans Dieter, Dipl.-Ing.

(56) Entgegenhaltungen:
- EP-A- 0 393 557
- CH-A- 479 155

## Beschreibung

Die Erfindung betrifft einen Schwenkantrieb, insbesondere für Schaltgeräte, mit einer Getriebespindel, einer auf der Getriebespindel laufenden Spindelmutter, mindestens einer Schwinge und einer mit der Schwinge drehfest verbundenen Abtriebswelle, wobei die Spindelmutter mindestens einen Mitnehmerzapfen und die Schwinge eine Kulissenführung aufweisen, der Mitnehmerzapfen der Spindelmutter in die Kulissenführung der Schwinge eingreift und eine durch die Getriebespindel bewirkte Translationsbewegung der Spindelmutter mittels des Mitnehmerzapfens und der Schwinge in eine Rotationsbewegung der Abtriebswelle umgesetzt wird.

Schwenkantriebe der zuvor in ihrem grundsätzlichen Aufbau beschriebenen Art sind vielfach bekannt und werden vor allem eingesetzt, um Schaltgeräte, insbesondere Hochspannungsschaltgeräte zu betätigen (vgl. z.B. CH-A-479 155). Bei solchen Schwenkantrieben kann die Getriebespindel von Hand betätigt werden. In der Regel ist jedoch ein Antriebsmotor vorgesehen, dessen Abtriebswelle auf die Getriebespindel des Schwenkantriebes wirkt.

Mit Schwenkantrieben der in Rede stehenden Art soll nicht selten eine Rotationsbewegung der Abtriebswelle von nahezu 180°, häufig auch eine Rotationsbewegung von mehr als 180° erreicht werden. Eine Rotationsbewegung der Abtriebswelle von etwa 180° wird vielfach von dem zugeordneten Schaltgerät benötigt, nämlich dann, wenn die Aus-Stellung und die Ein-Stellung einander gegenüberliegen, also um 180° gegeneinander versetzt sind. Eine Rotationsbewegung der Abtriebswelle von mehr als 180° ist dann erforderlich, wenn sichergestellt sein soll, daß nur der Schwenkantrieb das Schaltgerät betätigen kann, auf das Schaltgerät anderweitig einwirkende Kräfte also nicht zu einer Betätigung des Schaltgerätes führen.

Mit Schwenkantrieben der eingangs beschriebenen Art, bei denen also ein Kulissengetriebe verwirklicht ist, lassen sich Rotationsbewegungen der Abtriebswelle von 180° oder gar von mehr als 180° nicht ohne weiteres verwirklichen. Vielmehr muß diesen Schwenkantrieben dann, wenn das zugeordnete Schaltgerät an seiner Antriebswelle eine Rotationsbewegung von 180° oder von mehr als 180° benötigt, ein übersetzungsgetriebe nachgeordnet werden.

Der Erfindung liegt folglich die Aufgabe zugrunde, den Schwenkantrieb, von dem die Erfindung ausgeht, so auszugestalten und weiterzubilden, daß seine Abtriebswelle ohne weiteres eine Rotationsbewegung von 180° bzw. von mehr als 180° ausführen kann.

Der erfindungsgemäße Schwenkantrieb, bei dem die zuvor hergeleitete und aufgezeigte Aufgabe gelöst ist, ist nun zunächst und im wesentlichen dadurch gekennzeichnet, daß die Kulissenführung der Schwinge aus zwei Führungsteilen besteht, daß die Spindelmutter ein Umlenkelement und die Schwinge ein dem Umlenkelement der Spindelmutter zugeordnetes Umlenkelement aufweisen und daß der Mitnehmerzapfen der Spindelmutter nach dem Durchlaufen des ersten Führungsteils der Kulissenführung der Schwinge durch das Zusammenwirken des Umlenkelements der Spindelmutter mit dem Umlenkelement der Schwinge in den zweiten Führungsteil der Kulissenführung geführt wird.

Die Lehre der Erfindung geht zunächst von der Erkenntnis aus, daß ein Schwenkantrieb der in Rede stehenden Art getriebetechnisch nur eine Rotationsbewegung der Abtriebswelle zuläßt, die kleiner als 180° ist. Der erste erfindungsgemäße Schritt zu einem Schwenkantrieb der in Rede stehenden Art, dessen Abtriebswelle eine Rotationsbewegung von mehr als 180° ausführen kann, besteht nun darin, die Kulissenführung der Schwinge aus zwei Führungsteilen zusammenzusetzen, wobei dann jedes Führungsteil der Kulissenführung ohne weiteres so ausgebildet sein kann, daß die Abtriebswelle jeweils eine Rotationsbewegung von mehr als 90° ausführt, z. B. von 100°, von 110° oder auch von 120°. Die beiden Führungsteile der Kulissenführung zusammen ermöglichen dann eine Rotationsbewegung der Abtriebswelle von wesentlich mehr als 180°, z. B. von 200°, von 220° oder auch von 240°.

Besteht nun bei einem Schwenkantrieb der in Rede stehenden Art die Kulissenführung der Schwinge in der zuvor beschriebenen Weise aus zwei Führungsteilen, so würde das ohne weiteres zunächst dazu führen, daß nicht sichergestellt ist, daß der Mitnehmerzapfen der Spindelmutter nach dem Durchlaufen des ersten Führungsteils in den zweiten Führungsteil der Kulissenführung geführt wird. Folglich ist erfindungsgemäß weiter vorgesehen, daß die Spindelmutter ein Umlenkelement und die Schwinge ein dem Umlenkelement der Spindelmutter zugeordnetes Umlenkelement aufweisen und daß der Mitnehmerzapfen der Spindelmutter nach dem Durchlaufen des ersten Führungsteils der Kulissenführung der Schwinge durch das Zusammenwirken des Umlenkelements der Spindelmutter mit dem Umlenkelement der Schwinge in den zweiten Führungsteil der Kulissenführung geführt wird. Die erfindungsgemäß vorgesehenen Umlenkelemente führen also dazu, daß der Mitnehmerzapfen der Spindelmutter nach dem Durchlaufen des ersten Führungsteils der Kulissenführung der Schwinge nicht in einen Totpunkt kommt bzw. sich nicht bei fortschreitender Translationsbewegung der Spindelmutter im ersten Führungsteil der Kulissenführung der Schwinge zurückbewegt.

Im einzelnen gibt es nun verschiedene Möglichkeiten, den erfindungsgemäßen Schwenkantrieb auszugestalten und weiterzubilden. Insbesondere können die beiden Führungsteile der Kulissenführung der Schwinge spiegelsymmetrisch ausgeführt sein und/oder kann das Umlenkelement der Spindelmutter eine herzspitzenförmige Umlenkkontur aufweisen.

Schwenkantriebe der Art, von der die Erfindung ausgeht, sind häufig zusätzlich mit einer einen Schaltkörper aufweisenden Stellungsmeldemechanik versehen. Mit Hilfe der Stellungsmeldemechanik werden Stellungsmeldungen des zugeordneten Schaltgerätes realisiert, z. B. Stellungsmeldekontakte betätigt. Insbesondere werden Stellungsmeldungen für die Aus-Stellung und für die Ein-Stellung benötigt.

Die Erfindung betrifft folglich auch einen Schwenkantrieb für Schaltgeräte, mit einer Getriebespindel, einer auf der Getriebespindel laufenden Spindelmutter, mindestens einer Schwinge, einer mit der Schwinge drehfest verbundenen Abtriebswelle und einer einen Schaltkörper aufweisenden Stellungsmeldemechanik. Dieser Schwenkantrieb, bei dem vorzugsweise die weiter oben erläuterte Erfindung verwirklicht ist, ist nach einer weiteren Lehre der Erfindung dadurch gekennzeichnet, daß die Kulissenführung der Schwinge einen Vorlaufbereich und/oder einen Nachlaufbereich aufweist, in denen der Mitnehmerzapfen der Spindelmutter ohne ein Schwenken der Schwinge laufen kann, daß der Schaltkörper der Stellungsmeldemechanik eine Kulissenführung aufweist, daß die Kulissenführung des Schaltkörpers der Stellungsmeldemechanik einen dem Vorlaufbereich und/oder dem Nachlaufbereich der Kulissenführung der Schwinge zugeordneten Schwenkbereich aufweist und daß der Mitnehmerzapfen der Spindelmutter auch in die Kulissenführung des Schaltkörpers der Stellungsmeldemechanik eingreift. Vorzugsweise sind die Schwenkbereiche der Kulissenführung des Schaltkörpers der Stellungsmeldemechanik durch einen Neutralbereich verbunden, in dem der Mitnehmerzapfen der Spindelmutter ohne ein Schwenken des Schaltkörpers laufen kann.

Die zuvor erläuterte Lehre der Erfindung führt dazu, daß die durch die Getriebespindel bewirkte Translationsbewegung der Spindelmutter zuerst nur eine Schwenkbewegung des Schaltkörpers der Stellungsmeldemechanik bewirkt, danach nur eine Schenkbewegung der Schwinge und damit eine Rotationsbewegung der Abtriebswelle bewirkt und schließlich wieder nur eine Schwenkbewegung des Schaltkörpers der Stellungsmeldemechanik bewirkt.

Im einzelnen gibt es auch bezüglich des zuletzt erläuterten Schwenkantriebes mit einer Stellungsmeldemechanik verschiedene Möglichkeiten der Ausgestaltung und Weiterbildung.

Eine erste bevorzugte Ausführungsform des erfindungsgemäßen Schwenkantriebes mit einer Stellungsmeldemechanik ist ergänzend dadurch gekennzeichnet, daß der Schaltkörper als schwenkbares Schaltblech ausgebildet ist. Dabei empfiehlt es sich, den Mitnehmerzapfen der Spindelmutter an seinem in die Kulissenführung des Schaltkörpers der Stellungsmeldemechanik eingreifenden Ende flachförmig auszuführen. Weiter kann die Ausführungsform mit einem als schwenkbares Schaltblech ausgebildeten Schaltkörper dadurch gekennzeichnet sein, daß der Schaltkörper zumindest teilweise eine Außenverzahnung aufweist, die Außenverzahnung mit einem Zahnrad kämmt und mit Hilfe einer mit dem Zahnrad drehfest verbundenen Stellungsmeldewelle Stellungsmeldekontakte betätigbar sind.

Bei einer zweiten bevorzugten Ausführungsform eines erfindungsgemäßen Schwenkantriebes mit einer Stellungsmeldemechanik ist der Schaltkörper als um die Längsachse drehbare Schaltwalze ausgebildet, wobei vorzugsweise die Längsachse des Schaltkörpers parallel zur Längsachse der Getriebespindel verläuft. Bei dieser Ausführungsform ist vorzugsweise der Mitnehmerzapfen der Spindelmutter an seinem in die Kulissenführung des Schaltkörpers der Stellungsmeldemechanik eingreifenden Ende kreisförmig ausgeführt.

Im folgenden wird nun die Erfindung anhand einer lediglich Ausführungsbeispiele darstellenden Zeichnung ausführlicher erläutert; es zeigt
Fig. 1 schematisch und perspektivisch eine erste Ausführungsform eines erfindungsgemäßen Schwenkantriebes,
Fig. 2 wiederum schematisch und perspektivisch eine zweite Ausführungsform eines erfindungsgemäßen Schwenkantriebes,
Fig. 3 eine Draufsicht auf die Schwinge des Schwenkantriebes nach den Fig. 1 und 2,
Fig. 4 eine Seitenansicht der Schwinge nach Fig. 3,
Fig. 5 wiederum schematisch und perspektivisch einen Teil der bei dem Schwenkantrieb nach Fig. 1 verwirklichten Stellungsmeldemechanik und
Fig. 6 ein weiteres Mal schematisch und perspektivisch eine andere Ausführungsform einer Stellungsmeldemechanik eines erfindungsgemäßen Schwenkantriebs.

Der in den Fig. 1 und 2 nur schematisch dargestellte Schwenkantrieb ist bestimmt für nicht dargestellte Schaltgeräte, insbesondere Hochspannungsschaltgeräte und besteht in seinem grundsätzlichen Aufbau aus einer Getriebespindel 1, einer auf der Getriebespindel 1 laufenden Spindelmutter 2, mindestens einer Schwinge 3 und einer mit der Schwinge 3 drehfest verbundenen Abtriebswelle 4. Regelmäßig gehört zu dem in den Fig. 1 und 2 dargestellten Schwenkantrieb noch ein nicht dargestellter Antriebsmotor, dessen Abtriebswelle auf die Getriebespindel 1 des Schwenkantriebes wirkt. Für den in den Fig. 1 und 2 dargestellten Schwenkantrieb gilt weiter, daß die Spindelmutter 2 mindestens einen Mitnehmerzapfen 5 und die Schwinge 3 eine Kulissenführung 6 aufweisen, daß der Mitnehmerzapfen 5 der Spindelmutter 2 in die Kulissenführung 6 der Schwinge 3 eingreift und daß eine durch die Getriebespindel 1 bewirkte Translationsbewegung der Spindelmutter 2 mittels des Mitnehmerzapfens 5 und der Schwinge 3 in eine Rotationsbewegung der Abtriebswelle 4 umgesetzt wird.

Die Fig. 1 zeigt ein Ausführungsbeispiel eines Schwenkantriebes, bei dem nur eine Schwinge 3 vorgesehen ist. Demgegenüber zeigt die Fig. 2 ein Ausführungsbeispiel eines Schwenkantriebes, bei dem - symmetrisch zur Getriebespindel 1 und zur Spindelmutter 2 - zwei Schwingen 3 vorgesehen sind. Eine solche Ausführungsform mit zwei Schwingen 3 ist vorteilhafter als eine Ausführungsform mit nur einer Schwinge 3, weil bei der Ausführungsform mit zwei Schwingen 3 zwei Mitnehmerzapfen 5 der Spindelmutter 2 in jeweils eine Kulissenführung 6 jeweils einer Schwinge 3 eingreifen.

Im übrigen sind in den Fig. 1 und 2 den Mitnehmerzapfen 5 der Spindelmutter 2 zugeordnete Führungsflächen 7 angedeutet.

Erfindungsgemäß besteht die Kulissenführung 6 der Schwinge 3 aus zwei Führungsteilen 6 a und 6 b, weisen die Spindelmutter 2 ein Umlenkelement 8 und die Schwinge 3 ein dem Umlenkelement 8 der Spindelmutter 2 zugeordnetes Umlenkelement 9 auf und wird der Mitnehmerzapfen 5 der Spindelmutter 2 nach dem Durchlaufen des ersten Führungsteils 6 a der Kulissenführung 6 der Schwinge 3 durch das Zusammenwirken des Umlenkelements 8 der Spindelmutter 2 mit dem Umlenkelement 9 der Schwinge 3 in den zweiten Führungsteil 6 b der Kulissenführung 6 geführt.

In beiden in den Figuren dargestellten Ausführungsbeispielen eines erfindungsgemäßen Schwenkantriebes sind, was insbesondere der Fig. 3 entnommen werden kann, die beiden Führungsteile 6 a und 6 b der Kulissenführung 6 der Schwinge 3 spiegelsymmetrisch ausgeführt. Nur angedeutet ist, daß das Umlenkelement 8 der Spindelmutter 2 eine herzspitzenförmige Umlenkkontur 10 aufweist.

Der in Fig. 1 dargestellte Schwenkantrieb ist zusätzlich mit einer einen Schaltkörper 11 aufweisenden Stellungsmeldemechanik 12 versehen. Von der Stellungsmeldemechanik 12 zeigt Fig. 1 nur den Schaltkörper 11, weitere Einzelheiten der Stellungsmeldemechanik 12 sind in den Fig. 5 und 6 dargestellt. Mit Hilfe der Stellungsmeldemechanik 12 werden Stellungmeldungen des dem Schwenkantrieb zugeordneten, in den Figuren nicht dargestellten Schaltgerätes realisiert, z. B. Stellungsmeldekontakte betätigt. Insbesondere werden Stellungsmeldungen für die Aus-Stellung und die Ein-Stellung benötigt.

Der in Fig. 1 dargestellte erfindungsgemäße Schwenkantrieb ist über die bisher beschriebenen Maßnahmen hinaus zusätzlich dadurch gekennzeichnet, daß die Kulissenführung 6 der Schwinge 3 einen Vorlaufbereich 6 c und einen Nachlaufbereich 6 d aufweist, in denen der Mitnehmerzapfen 5 der Spindelmutter 2 ohne ein Schwenken der Schwinge 3 laufen kann, daß der Schaltkörper 11 der Stellungsmeldemechanik 12 eine Kulissenführung 13 aufweist, daß die Kulissenführung 13 des Schaltkörpers 11 der Stellungsmeldemechanik 12 dem Vorlaufbereich 6 c und dem Nachlaufbereich 6 d der Kulissenführung 6 der Schwinge 3 zugeordnete Schwenkbereiche 13 a und 13 b aufweist und daß der Mitnehmerzapfen 5 der Spindelmutter 2 auch in die Kulissenführung 13 des Schaltkörpers 11 der Stellungsmeldemechanik 12 eingreift. Dabei sind die Schwenkbereiche 13 a und 13 b der Kulissenführung 13 des Schaltkörpers 11 der Stellungsmeldemechanik 12 durch einen Neutralbereich 13 c verbunden, in dem der Mitnehmerzapfen 5 der Spindelmutter 2 ohne ein Schwenken des Schaltkörpers 11 laufen kann.

Die zuletzt erläuterte Lehre der Erfindung führt dazu, daß die durch die Getriebespindel 1 bewirkte Translationsbewegung der Spindelmutter 2 zuerst nur eine Schwenkbewegung des Schaltkörpers 11 der Stellungsmeldemechanik 12 bewirkt, danach nur eine Schwenkbewegung der Schwinge 3 und damit eine Rotationsbewegung der Abtriebswelle 4 bewirkt und schließlich wieder nur eine Schwenkbewegung des Schaltkörpers 11 der Stellungsmeldemechanik 12 bewirkt.

Hinsichtlich der Stellungsmeldemechanik 12 zeigt nun die Fig. 5 ein Ausführungsbeispiel, bei dem der Schaltkörper 11 als schwenkbares Schaltblech ausgebildet ist. Dabei ist der Mitnehmerzapfen 5 der Spindelmutter 2 an seinem in die Kulissenführung 13 des Schaltkörpers 11 der Stellungsmeldemechanik 12 eingreifenden Ende 14 flachförmig ausgeführt. Weiter gilt für das in Fig. 5 dargestellte Ausführungsbeispiel, daß der Schaltkörper 11 teilweise eine Außenverzahnung 15 aufweist, die Außenverzahnung 15 mit einem Zahnrad 16 kämmt und mit Hilfe einer mit dem Zahnrad 16 drehfest verbundenen Stellungsmeldewelle 17 nicht dargestellte Stellungsmeldekontakte betätigbar sind.

Die Fig. 6 zeigt ein Ausführungsbeispiel einer zu einem erfindungsgemäßen Schwenkantrieb gehörenden Stellungsmeldemechanik 12, die zunächst dadurch gekennzeichnet ist, daß der Schaltkörper 11 als um die Längsachse drehbare Schaltwalze ausgebildet ist, wobei die Längsachse des Schaltkörpers 11 parallel zur Längsachse der Getriebespindel 1 verläuft. Bei diesem Ausführungsbeispiel ist der Mitnehmerzapfen 5 der Spindelmutter 2 an seinem in die Kulissenführung 13 des Schaltkörpers 11 der Stellungsmeldemechanik 12 eingreifenden Ende 14 kreisförmig ausgeführt.

## Patentansprüche

1. Schwenkantrieb, insbesondere für Schaltgeräte, mit deiner Getriebespindel (1), einer auf der Getriebespindel laufenden Spindelmutter (2), mindestens einer Schwinge (3) und einer mit der Schwinge drehfest verbundenen Abtriebswelle (4), wobei die Spindelmutter mindestens einen Mitnehmerzapfen und die Schwinge eine Kulissenführung (6) aufweisen, der Mitnehmerzapfen (5) der Spindelmutter in die Kulissenführung der Schwinge eingreift und eine durch die Getriebespindel bewirkte Translationsbewegung der Spindelmutter mittels des Mitnehmerzapfens und der Schwinge in eine Rotationsbewegung der Abtriebswelle umgesetzt wird, **dadurch gekennzeichnet**, daß die Kulissenführung (6) der Schwinge (3) aus zwei Führungsteilen (6 a, 6 b) besteht, daß die Spindelmutter (2) ein Umlenkelement (8) und die Schwinge (3) ein dem Umlenkelement (8) der Spindelmutter (2) zugeordnetes Umlenkelement (9) aufweisen und daß der Mitnehmerzapfen (5) der Spindelmutter (2) nach dem Durchlaufen des ersten Führungsteils (6 a) der Kulissenführung (6) der Schwinge (3) durch das Zusammenwirken des Umlenkelements (8) der Spindelmutter (2) mit dem Umlenkelement (9) der Schwinge (3) in den zweiten Führungsteil (6 b) der Kulissenführung (6) geführt wird.

2. Schwenkantrieb nach Anspruch 1, dadurch gekennzeichnet, daß die beiden Führungsteile (6 a, 6 b) der Kulissenführung (6) der Schwinge (3) spiegelsymmetrisch ausgeführt sind.

3. Schwenkantrieb nach Anspruch 1 oder 2, dadurch gekennzeichnet, daß das Umlenkelement (8) der Spindelmutter (2) eine herzspitzenförmige Umlenkkontur (10) aufweist.

4. Schwenkantrieb nach einem der Ansprüche 1 bis 3, mit einer einen Schaltkörper aufweisenden Stellungsmeldemechanik, **dadurch gekennzeichnet,** daß die Kulissenführung (6) der Schwinge (3) einen Vorlaufbereich (6 c) und/oder einen Nachlaufbereich (6 d) aufweist, in denen der Mitnehmerzapfen (5) der Spindelmutter (2) ohne ein Schwenken der Schwinge (3) laufen kann, daß der Schaltkörper (11) der Stellungsmeldemechanik (12) eine Kulissenführung (13) aufweist, daß die Kulissenführung (13) des Schaltkörpers (11) der Stellungsmeldemechanik (12) einen dem Vorlaufbereich (6 c) und/oder dem Nachlaufbereich (6 d) der Kulissenführung (6) der Schwinge (3) zugeordneten Schwenkbereiche (13 a, 13 b) aufweist und daß der Mitnehmerzapfen (5) der Spindelmutter (2) auch in die Kulissenführung (13) des Schaltkörpers (11) der Stellungsmeldemechanik (12) eingreift.

5. Schwenkantrieb nach Anspruch 4, dadurch gekennzeichnet, daß die Schwenkbereiche (13 a, 13 b) der Kulissenführung (13) des Schaltkörpers (11) der Stellungsmeldemechanik (12) durch einen Neutralbereich (13 c) verbunden sind, in dem der Mitnehmerzapfen (5) der Spindelmutter (2) ohne ein Schwenken des Schaltkörpers (11) laufen kann.

6. Schwenkantrieb nach Anspruch 4 oder 5, dadurch gekennzeichnet, daß der Schaltkörper (11) als schwenkbares Schaltblech ausgeführt ist.

7. Schwenkantrieb nach Anspruch 6, dadurch gekennzeichnet, daß der Mitnehmerzapfen (5) der Spindelmutter (2) an seinem in die Kulissenführung (13) des Schaltkörpers (11) der Stellungsmeldemechanik (12) eingreifenden Ende (14) flachförmig ausgeführt ist.

8. Schwenkantrieb nach Anspruch 6 oder 7, dadurch gekennzeichnet, daß der Schaltkörper (11) zumindest teilweise eine Außenverzahnung (15) aufweist, die Außenverzahnung (15) mit einem Zahnrad (16) kämmt und mit Hilfe einer mit dem Zahnrad (16) drehfest verbundenen Stellungsmeldewelle (17) Stellungsmeldekontakte betätigbar sind.

9. Schwenkantrieb nach Anspruch 4 oder 5, dadurch gekennzeichnet, daß der Schaltkörper (11) als um die Längsachse drehbare Schaltwalze ausgebildet ist.

10. Schwenkantrieb nach Anspruch 9, dadurch gekennzeichnet, daß die Längsachse des Schaltkörpers (11) parallel zur Längsachse der Getriebespindel (1) verläuft

11. Schwenkantrieb nach Anspruch 9 oder 10, dadurch gekennzeichnet, daß der Mitnehmerzapfen (5) der Spindelmutter (2) an seinem in die Kulissenführung (13) des Schaltkörpers (11) der Stellungsmeldemechanik (12) eingreifenden Ende (14) kreisförig ausgeführt ist.

## Claims

1. A swivel actuator, particularly for switchgear, having a transmission spindle (1), a spindle nut (2) travelling on the transmission spindle, at least one rocker (3) and a driven shaft (4) attached rotationally fixed to the rocker, wherein the spindle nut has at least one driver pin and the rocker has a gate guide (6), the driver pin (5) of the spindle nut engages in the gate guide of the rocker and a translational movement of the spindle nut is converted into a rotational movement of the driven shaft by means of the driver pin and the rocker, characterised in that the gate guide (6) of the rocker (3) consists of two guide parts (6 a, 6 b), that the spindle nut (2) has a deflection element (8) and the rocker (3) has a deflection element (9) associated with the deflection element (8) of the spindle nut (2), and that after passing through the first guide part (6 a) of the gate guide (6) of the rocker (3) the driver pin (5) of the spindle nut (2) is guided into the second guide part (6 b) of the gate guide (6) by the cooperation of the deflection element (8) of the spindle nut (2) with the deflection element (9) of the rocker (3).

2. A swivel actuator according to claim 1, characterised in that the two guide parts (6 a, 6 b) of the gate guide (6) of the rocker (3) are constructed with mirror symmetry.

3. A swivel actuator according to claim 1 or 2, characterised in that the deflection element (8) of the spindle nut (2) has a deflection contour (10) in the shape of a cardioid tip.

4. A swivel actuator according to any one of claims 1 to 3, having a position indicating mechanism comprising a switching body, characterised in that the gate guide (6) of the rocker (3) has a pre-travel region (6 c) and/or a post-travel region (6 d) in which the driver pin (5) of the spindle nut (2) can travel without the rocker (3) swivelling, that the switching body (11) of the position indicating mechanism (12) has a gate guide (13), that the gate guide (13) of the switching body (11) of the position indicating mechanism (12) has swivel regions (13 a, 13 b) associated with the pre-travel region (6 c) and/or the post-travel region (6 d) of the gate guide (6) of the rocker (3), and that the driver pin (5) of the spindle nut (2) also engages in the gate guide (13) of the switching body (11) of the position indicating mechanism (12).

5. A swivel actuator according to claim 4, characterised in that the swivel regions (13 a, 13 b) of the gate guide (13) of the switching body (11) of the position indicating mechanism (12) are connected by a neutral region (13 c) in which the driver pin (5) of the spindle nut (2) can travel without the switching body (11) swivelling.

6. A swivel actuator according to claim 4 or 5, characterised in that the switching body (11) is constructed as a swivelling switching plate.

7. A swivel actuator according to claim 6, characterised in that the driver pin (5) of the spindle nut (2) is of flat construction at its end (14) which engages in the gate guide (13) of the switching body (11) of the position indicating mechanism (12).

8. A swivel actuator according to claim 6 or 7, characterised in that the switching body (11) is provided at least in part with an external toothed section (15), the external toothed section (15) meshes with a gearwheel (16), and position indicating contacts can be actuated with the aid of a position indicating shaft (17) attached rotationally fixed to the gearwheel (16).

9. A swivel actuator according to claim 4 or 5, characterised in that the switching body (11) is constructed as a switching roller which can rotate about its longitudinal axis.

10. A swivel actuator according to claim 9, characterised in that the longitudinal axis of the switching body (11) extends parallel to the longitudinal axis of the transmission spindle (1).

11. A swivel actuator according to claim 9 or 10, characterised in that the driver pin (5) of the spindle nut (2) is of circular construction at its end (14) which engages in the gate guide (13) of the switching body (11) of the position indicating mechanism (12).

## Revendications

1. Entraînement pivotant, en particulier pour appareils de commutation, comportant une broche (1) de transmission, un écrou (2) de broche se déplaçant sur la broche de transmission, au moins une bielle oscillante (3) et un arbre de sortie (4) relié à la bielle oscillante de manière à résister à la torsion, dans lequel l'écrou de broche présente au moins un tourillon entraîneur et la bielle oscillante un guide-coulisse (6), le tourillon entraîneur (5) de l'écrou de broche s'engageant dans le guide-coulisse de la bielle oscillante et un mouvement de translation de l'écrou de broche activé par la broche de transmission est converti en un mouvement de rotation de l'arbre de sortie à l'aide du tourillon entraîneur et de la bielle oscillante, caractérisé en ce que le guide-coulisse (6) de la bielle oscillante (3) est constitué de deux parties de guidage (6a, 6b), en ce que l'écrou (2) de broche présente un élément de renvoi (8) et la bielle oscillante (3) un élément de renvoi (9) affecté à l'élément de renvoi (8) de l'écrou (2) de broche et en ce que le tourillon entraîneur (5) de l'écrou (2) de broche, après avoir parcouru la première partie de guidage (6a) du guide-coulisse (6) de la bielle oscillante (3), est guidé dans la deuxième partie de guidage (6b) du guide-coulisse (6) par coopération de l'élément de renvoi (8) de l'écrou (2) de broche avec l'élément de renvoi (9) de la bielle oscillante (3).

2. Entraînement pivotant selon la revendication 1, caractérisé en ce que les deux parties de guidage (6a, 6b) du guide-coulisse (6) de la bielle oscillante (3) sont réalisés de manière à présenter une symétrie de miroir.

3. Entraînement pivotant selon la revendication 1 ou 2, caractérisé en ce que l'élément de renvoi (8) de l'écrou (2) de broche présente un contour de renvoi (10) en forme de pointe de coeur.

4. Entraînement pivotant selon l'une quelconque des revendications 1 à 3, comportant une mécanique indicatrice de position présentant un corps de commutation (12), caractérisé en ce que le guide-coulisse (6) de la bielle oscillante (3) présente une plage avant (6c) et/ou une plage arrière (6d), dans lesquelles le tourillon entraîneur (5) de l'écrou (2) de broche peut circuler sans pivotement de la bielle oscillante (3), en ce que le corps de commutation (11) de la mécanique indicatrice de position (12) présente un guide-coulisse (13), en ce que le guide-coulisse (13) du corps de commutation (11) de la mécanique indicatrice de position (12) présente des plages de pivotement (13a, 13b) affectées à la plage avant (6c) et/ou à la plage arrière (6d) du guide-coulisse (6) de la bielle oscillante (3), et en ce que le tourillon entraîneur (5) de l'écrou (2) de broche s'engrène également dans le guide-coulisse (13) du corps de commutation (11) de la mécanique indicatrice de position (12).

5. Entraînement pivotant selon la revendication 4, caractérisé en ce que les plages de pivotement (13a, 13b) du guide-coulisse (13) du corps de commutation (11) de la mécanique indicatrice de position (12) sont reliées par une plage neutre (13c) dans laquelle le tourillon entraîneur (5) de l'écrou (2) de broche peut circuler sans pivotement du corps de commutation (11).

6. Entraînement pivotant selon la revendication 4 ou 5, caractérisé en ce que le corps de commutation (11) se présente sous la forme d'une tôle de commutation.

7. Entraînement pivotant selon la revendication 6, caractérisé en ce que le tourillon entraîneur (5) de l'écrou (2) de broche se présente sous une forme plate à son extrémité (14) s'engageant dans le guide-coulisse (13) du corps de commutation (11) de la mécanique indicatrice de position (12).

8. Entraînement pivotant selon la revendication 6 ou 7, caractérisé en ce que le corps de commutation (11) présente au moins partiellement une denture externe (15), en ce que la denture externe (15) s'engrène sur une roue dentée (16) et en ce que des contacts indicateurs de position peuvent être commandés à l'aide d'un arbre indicateur de position (17) relié à la roue dentée (16) de manière à résister à la rotation.

9. Entraînement pivotant selon la revendication 4 ou 5, caractérisé en ce que le corps de commutation (11) se présente sous la forme d'un cylindre de commutation qui peut tourner autour de l'axe longitudinal.

10. Entraînement pivotant selon la revendication 9, caractérisé en ce que l'axe longitudinal du corps de commutation (11) est parallèle à l'axe longitudinal de la broche de transmission (1).

11. Entraînement pivotant selon la revendication 9 ou 10, caractérisé en ce que le tourillon entraîneur (5) de l'écrou (2) de broche se présente sous une forme circulaire à son extrémité (14) s'engageant dans le guide-coulisse (13) du corps de commutation (11) de la mécanique indicatrice de position (12).
